# EUROPÄISCHE PATENTSCHRIFT

(11) **EP 4 686 799 B1**
(45) Veröffentlichungstag und Bekanntmachung des Hinweises auf die Patenterteilung: **27.05.2026**
(21) Anmeldenummer: 24191692.3
(22) Anmeldetag: 30.07.2024
(51) Int. Cl.: E06B 3/663, E06B 3/673

(54) **VORRICHTUNG ZUR BEARBEITUNG VON ABSTANDHALTERPROFILEN**
DEVICE FOR MACHINING SPACER PROFILES
DISPOSITIF POUR L'USINAGE DE PROFILÉS INTERCALAIRES

(43) Veröffentlichungstag der Anmeldung: 04.02.2026
(73) Patentinhaber: Rottler und Rüdiger und Partner GmbH, 90579 Langenzenn (DE)
(72) Erfinder: Rottler, Roland, 90522 Oberasbach (DE)
(74) Vertreter: Lange, Johannes Michael

(56) Entgegenhaltungen:
- WO-A1-2023/161213
- US-B2- 11 970 335

## Beschreibung

Die Erfindung betrifft eine Vorrichtung zur Bearbeitung von Abstandhalterprofilen, wie sie als Ausgangsmaterial für die Fertigung von Abstandhalterrahmen beispielsweise für Isolierglasscheiben verwendet werden.

Die Druckschrift WO 2023/161213 A1 offenbart eine Vorrichtung und ein Verfahren zum automatisierten Zusammensetzen eines polymeren Abstandhalters für Isolierverglasungen. Dabei wird, durch mindestens eine Steuereinheit gesteuert, mindestens ein Abstandshalter-Abschnitt durch eine Entnahmeeinheit aus einer Lagereinheit entnommen. Der mindestens eine Abstandshalter-Abschnitt wird einer Sägeeinheit zugeführt, wo zwei Längsseitenabschnitte einer ersten Länge und zwei Querseitenabschnitte einer zweiten Länge erzeugt werden. In einer Vorverbindungseinheit werden die Längsseitenabschnitte und die Querseitenabschnitte jeweils einseitig mit einem Eckverbinder versehen. In einer Endverbindungseinrichtung werden die Längsseitenabschnitte und die Querseitenabschnitte durch eine Positionierungseinheit derart angeordnet, dass sie durch eine Endverbindungseinheit über die Eckverbinder zu einem rahmenartigen Abstandshalter verbunden werden können.

Die Druckschrift US 11 970 335 B2 offenbart ein Hängeregisterspeicher für eine Biegemaschine für Abstandhalterrahmen von Isolierglasscheiben mit mehreren Hängeregistern, die jeweils einen Speicherplatz für einen Stapel von ungebogenen Abstandhalterprofilen aufweisen, eine Lagerstation mit mehreren Aufnahmeplätzen für jeweils eines der Hängeregister, eine Entnahmestation mit mindestens einem Aufnahmeplatz für eines der Hängeregister, und eine Transportvorrichtung zum Transportieren von Hängeregistern zwischen den Aufnahmestellen der Speicherstation und der Aufnahmestelle der Entnahmestation.

Bei der Fertigung von Abstandhalterrahmen für Isolierglasscheiben werden je nach Isolierglasscheibe unterschiedliche Abstandhalterrahmen und dementsprechend auch unterschiedliche Abstandhalterprofile benötigt.

Die Abstandhalterrahmen werden aus Profilschenkeln zusammengefügt, die zuvor von Abstandhalterprofilen in der benötigten Länge abgetrennt wurden.

In der Regel liegen die Abstandhalterprofile als Meterware vor. So werden in der Praxis beispielsweise Abstandhalterprofile unterschiedlichen Querschnitts mit einer Länge von sechs Metern als Ausgangsmaterial für die Herstellung der Abstandhalterrahmen verwendet.

Zur Herstellung von Abstandhalterrahmen werden die benötigten Profilschenkel zunächst in der gewünschten Länge vom Ausgangsmaterial, nämlich von den Abstandhalterprofilen abgetrennt und anschließend weiteren Bearbeitungsschritten zugeführt, bis sie schließlich zu einem Abstandhalterrahmen zusammengefügt werden.

Für die effiziente Bearbeitung von Abstandhalterprofilen und die effiziente Fertigung von Abstandhalterrahmen haben sich in der Praxis Profilmagazine bewährt, in denen unterschiedliche Typen von Abstandhalterprofilen als Meterware vorgehalten werden.

Bei den aus der Praxis vorbekannten Profilmagazinen werden die Abstandhalterprofile der Bearbeitung direkt aus den jeweiligen Profilfächern der Profilmagazine zugeführt. Dies bedeutet, dass das jeweilige Profilmagazin während der Bearbeitung von Abstandhalterprofilen blockiert ist, was ein Bestücken entleerter Profilfächer des Profilmagazins mit neuen Abstandhalterprofilen während der Bearbeitung von Abstandhalterprofilen verhindert, zumindest aber erheblich erschwert.

Die Abstandhalterprofile mit unterschiedlichen Spezifikationen werden in verschiedene Profilfächer der Profilmagazine einsortiert und im späteren Prozess aus diesen Profilfächern der weiteren Bearbeitung zugeführt. Je nach Vorgehensweise wird das bearbeitete Abstandhalterprofil beim Wechsel auf einen anderen Abstandhalterprofiltyp mit einer anderen Spezifikation zurück in sein Profilfach gefördert. Im Anschluss wird das Profilmagazin dann auf das Profilfach mit dem neuen Abstandhalterprofiltyp verfahren. Aus dem neuen Profilfach wird dann ein Abstandhalterprofil des benötigten Typs einer Bearbeitung zugeführt.

Speziell im Zusammenhang mit der Bedienung über einen Roboter haben die meisten Vorrichtungen, die in der Praxis Anwendung finden, die folgenden Probleme:
Das Profilmagazin wird von der Seite beladen, von der aus die Vorrichtung von einer Person bedient wird und auf der auch die fertigen Produkte ausgeworfen werden. Dies führt bei einer Roboterverknüpfung zu Raumkonflikten. Ferner kann das Profilmagazin während der Bearbeitung von Abstandhalterprofilen nicht auf ein anderes Profilfach verfahren werden, um zum Beispiel einzelne Profilfächer wieder mit Abstandhalterprofilen zu bestücken.

Das sogenannte aktive Abstandhalterprofil, also das Abstandhalterprofil, das zuletzt bearbeitet wurde, liegt bei den bisherigen Profilmagazinen entweder oben auf dem Profilstapel, muss in einem eigenen Bereich gelagert werden oder muss aufwändig unter den Profilstapel gefädelt werden, um bei Wiederaufnahme der Bearbeitung dieses Abstandhalterprofiltyps die Bearbeitung des aktiven Abstandhalterprofils sicherstellen zu können. Dies führt entweder zu erhöhtem Platzaufwand oder zu erhöhtem Aufwand beim Nachladen von halbvollen Profilfächern.

Diese Umstände erschweren eine wirtschaftliche Bearbeitung von Abstandhalterprofilen und die wirtschaftliche Fertigung von Abstandhalterrahmen.

Aufgabe der Erfindung ist es daher, eine Vorrichtung zur Bearbeitung von Abstandhalterprofilen bereitzustellen, die die Nachteile der aus der Praxis vorbekannten Vorrichtungen vermeidet und die wirtschaftliche Bearbeitung von Abstandhalterprofilen begünstigt.

Zur Lösung der Aufgabe wird zunächst eine Vorrichtung mit den Merkmalen des unabhängigen Anspruchs 1 vorgeschlagen, der auf eine derartige Vorrichtung gerichtet ist.

Zur Lösung der Aufgabe wird somit insbesondere eine Vorrichtung zur Bearbeitung von Abstandhalterprofilen für die Fertigung von Abstandhalterrahmen beispielsweise für Isolierglasscheiben vorgeschlagen, wobei die Vorrichtung ein Profilmagazin mit zumindest zwei Profilfächern für eine Mehrzahl von Abstandhalterprofilen, vorzugsweise unterschiedlichen Typs, aufweist, wobei dem Profilmagazin zumindest eine Beladeposition und zumindest eine Entladeposition zugeordnet ist, wobei die Profilfächer zum Beladen mit Abstandhalterprofilen in die Beladeposition und zum Entladen von in den Profilfächern befindlichen Abstandhalterprofilen in die Entladeposition bewegbar sind, und wobei die Vorrichtung zumindest einen Arbeitspuffer umfasst, der der zumindest einen Entladeposition ein Arbeitspuffer zugeordnet und zur Aufnahme zumindest eines Abstandhalterprofils aus einem in Entladeposition befindlichen Profilfach eingerichtet ist.

So ist es möglich, zumindest ein Abstandhalterprofil aus einem in Entladeposition befindlichen Profilfach in den Arbeitspuffer auszulagern. Das zumindest eine aus dem Profilfach in den Arbeitspuffer ausgelagerte Abstandhalterprofil steht dann im Arbeitspuffer zur weiteren Bearbeitung oder zum Überführen an eine nachgelagerte Bearbeitungsstation der Vorrichtung bereit, ohne eine Bewegung des Profilmagazins zu beeinträchtigen.

Die zumindest eine Beladeposition und die zumindest eine Entladeposition können so relativ zueinander angeordnet sein, dass eine Auslagerung von Abstandhalterprofilen aus einem in Entladeposition befindlichen Profilfach zeitgleich zu einer Bestückung eines in Beladeposition befindlichen Profilfachs mit Abstandhalterprofilen erfolgen kann. Dies ermöglicht eine besonders wirtschaftliche Nutzung der Vorrichtung und die Vermeidung von Stillstandzeiten.

Das Profilmagazin kann nach Auslagerung zumindest eines Abstandhalterprofils aus einem ausgewählten Profilfach in den Arbeitspuffer in gewünschter Weise freibewegt werden, beispielsweise um einzelne Profilfächer des Profilmagazins mit Abstandhalterprofilen zu bestücken, ohne hierbei jedoch die Bearbeitung eines Abstandhalterprofils aus dem Arbeitspuffer heraus zu beeinträchtigen.

Ein in den Arbeitspuffer ausgelagertes Abstandhalterprofil liegt dann vollständig, also mit gesamter Länge, im Arbeitspuffer vor, ohne auch nur zumindest abschnittsweise noch in das Profilfach zu reichen, aus dem es in den Arbeitspuffer überführt wurde.

Der Arbeitspuffer ist vorzugsweise zur Aufnahme von zumindest zwei oder mehr Abstandhalterprofilen aus einem in Entladeposition befindlichen Profilfach eingerichtet. Die Zeit zur Bearbeitung der im Arbeitspuffer vorhandenen Anzahl von Abstandhalterprofilen reicht dann besonders sicher aus, um Profilfächer des Profilmagazins mit Abstandhalterprofilen nach zu bestücken. Auf diese Weise lassen sich Stillstandzeiten der Vorrichtung vermeiden, was die Wirtschaftlichkeit der Vorrichtung verbessert.

Der Arbeitspuffer ist vorzugsweise in einem Bereich der Vorrichtung außerhalb des Profilmagazins angeordnet. Das Profilmagazin ist auf diese Weise unabhängig vom Arbeitspuffer beweglich, um die Profilfächer wahlweise in die zumindest eine Beladeposition und in die zumindest eine Entladeposition zu bewegen.

Zur automatisierten Auslagerung von Abstandhalterprofilen in den Arbeitspuffer kann die Vorrichtung eine Auslagervorrichtung umfassen, beispielsweise eine Handhabungseinheit, wie einen Roboter. Die Auslagervorrichtung kann zur Auslagerung von Abstandhalterprofilen aus einem in Entladeposition befindlichen Profilfach in den Arbeitspuffer eingerichtet ist. Die Auslagervorrichtung begünstigt den automatisierten Betrieb der Vorrichtung.

Erfindungsgemäß ist das Profilmagazin der Vorrichtung als Rotationsmagazin ausgebildet. Dies ermöglicht die besonders platzsparende Bereitstellung einer vergleichsweise großen Anzahl von Profilfächern. Auf diese Weise können in dem Profilmagazin eine große Anzahl unterschiedlicher Typen von Abstandhalterprofilen in unterschiedlichen Profilfächern vorgehalten werden.

Erfindungsgemäß ist das Profilmagazin, das als Rotationsmagazin ausgebildet ist, um eine Rotationsachse drehbar, um die Profilfächer wahlweise in die zumindest eine Beladeposition und in die zumindest eine Entladeposition zu bewegen.

Die Verwendung eines Rotationsmagazin ermöglicht, dass das Abstandhalterprofil, das im Profilmagazin am nächsten zur Mitte oder zur Rotationsachse des Profilmagazins liegt, das erste Abstandhalterprofil ist, das bearbeitet wird. Dieses erste Abstandhalterprofil wird auch das aktive Abstandhalterprofil genannt. Vor dem Profilwechsel kann dann das letzte in Bearbeitung befindliche Abstandhalterprofil zurück auf den Stapel gefördert werden und liegt dann oben auf. Durch seine Bearbeitung hat das aktive Abstandhalterprofil eine individuelle Länge, die sich aus der Schnittfolge ergeben kann. Diese individuelle Länge kann in einer Steuereinheit der Vorrichtung gespeichert werden, um beim wiederholten Anfahren des Profiltyps die Länge des aktiven Abstandhalterprofils bei der weiteren Bearbeitung berücksichtigen zu können. Da das aktive Abstandhalterprofil bei dieser bevorzugten Ausführungsform der Vorrichtung immer zur Mitte hin im Profilmagazin liegt und eine Öffnung des jeweiligen Profilfachs zugänglich bleibt, können die Profilfächer des Rotationsmagazins jederzeit mit Abstandhalterprofilen bestückt werden, ohne das aktive Abstandhalterprofil zu verdecken oder manipulieren zu müssen.

Um Abstandhalterprofile mit unterschiedlichen Querschnittsabmessungen in den Profilfächern vorhalten zu können, kann es zweckmäßig sein, wenn die Profilfächer jeweils zumindest ein Adaptionselement aufweisen. Das Adaptionselement kann beispielsweise Größenunterschiede zwischen unterschiedlichen Typen von Abstandhalterprofilen ausgleichen und so die zuverlässige Anordnung von Abstandhalterprofilen unterschiedlichen Typs in den Profilfächern erlauben.

Bei einer besonders bevorzugten Ausführungsform der Vorrichtung ist beidseits eines Aufnahmeraums für Abstandhalterprofile im jeweiligen Profilfach jeweils ein Adaptionselement ausgebildet. Als Adaptionselement kann beispielsweise eine Lippe, vorzugsweise eine Gummilippe, eine, insbesondere gefederte, Leiste und/oder eine Bürste, beispielsweise eine Leistenbürste, vorgesehen sein.

Solche Adaptionselemente ermöglichen, Abstandhalterprofile mit einer Breite zwischen beispielsweise 10 mm und 20 mm zuverlässig in den Profilfächern des Profilmagazins zu bevorraten.

Die Vorrichtung kann zumindest eine Bearbeitungsstation aufweisen, die in Materialflussrichtung durch die Vorrichtung dem Arbeitspuffer nachgelagert ist. Aus dem Arbeitspuffer kann dann ein in den Arbeitspuffer ausgelagertes Abstandhalterprofil direkt der Bearbeitungsstation zugeführt werden. Als Bearbeitungsstation kann die Vorrichtung beispielsweise eine Ablängstation aufweisen. Die Ablängstation kann dazu eingerichtet sein, Profilschenkel zur Herstellung von Abstandhalterrahmen in einer gewünschten Länge von einem in dem Arbeitspuffer befindlichen Abstandhalterprofil abzulängen. Die Ablängstation kann zur Durchführung von Gehrungsschnitten eingerichtet sein, die für eine Herstellung von Abstandhalterrahmen aus den abgetrennten Profilschenkeln vorteilhaft sein können.

Die Vorrichtung kann als Bearbeitungsstation eine Biegestation umfassen, in der Abstandhalterprofile und/oder abgelängte Profilschenkel gebogen werden können.

Die Vorrichtung kann als Bearbeitungsstation eine Fügestation umfassen, die dazu eingerichtet ist, von den Abstandhalterprofilen abgetrennte Profilschenkel miteinander zu verbinden, um einen Abstandhalterrahmen herzustellen.

Die Vorrichtung kann auch eine Befüllstation mit einer Befüllvorrichtung aufweisen, die dazu eingerichtet ist, abgelängte Abstandhalterprofile mit einem Trockenhaltemittel, beispielsweise mit einem Trockengranulat, zu befüllen.

Die Erfindung wird nachfolgend anhand eines Ausführungsbeispiels näher beschrieben, ist aber nicht auf dieses Ausführungsbeispiel beschränkt. Weitere Ausführungsbeispiele ergeben sich durch Kombination der Merkmale einzelner oder mehrerer Schutzansprüche untereinander und/oder durch Kombination einzelner oder mehrerer Merkmale des Ausführungsbeispiels. Es zeigen:
- Fig. 1: eine Draufsicht auf eine Vorrichtung zur Bearbeitung von Abstandhalterprofilen für die Fertigung von Abstandhalterrahmen, wobei die Vorrichtung ein als Rotationsmagazin ausgebildetes Profilmagazin mit acht radial zu einer Rotationsachse des Profilmagazins ausgerichteten Profilfächern zur Aufnahme von Abstandhalterprofilen aufweist, dem eine Entladeposition, in der die Profilfächer entladen werden können, und eine Beladeposition, in der die Profilfächer mit Abstandhalterprofilen beladen werden können, zugeordnet sind,
- Fig. 2: eine Draufsicht auf die Vorrichtung aus Figur 1 beim Entladen von Abstandhalterprofilen aus einem in Entladeposition befindlichen Profilfach in einen Arbeitspuffer der Vorrichtung, der der Entladeposition zugeordnet ist, sowie
- Fig. 3: eine Draufsicht auf die Vorrichtung aus den Figuren 1 und 2, wobei die aus dem einen Profilfach entladenen Abstandhalterprofile im Arbeitspuffer zur Bearbeitung bereitgehalten werden und das Profilmagazin frei bewegt, nämlich gedreht werden kann, um zu beladende, leere Profilfächer in die Beladeposition zu bewegen, und mit Abstandhalterprofilen zu bestücken.

Die Figuren zeigen eine im Ganzen mit 1 bezeichnete Vorrichtung zur Bearbeitung von Abstandhalterprofilen 2, wie sie für die Fertigung von Abstandhalterrahmen für beispielsweise Isolierglasscheiben verwendet werden.

Die Vorrichtung 1 umfasst ein Profilmagazin 3 mit insgesamt acht Profilfächern 4 zur Bevorratung von Abstandhalterprofilen 2, vorzugsweise unterschiedlichen Typs.

Die in den Profilfächern 4 des Profilmagazins 3 enthaltenen Abstandhalterprofile 2 können sich beispielsweise hinsichtlich ihrer Querschnittsform, Abmessungen und/oder ihrer Farbe voneinander unterscheiden.

Dem Profilmagazin 3 ist eine Beladeposition 5 und eine Entladeposition 6 zugeordnet. Zum Beladen der Profilfächer 4 mit Abstandhalterprofilen 2 können die Profilfächer 4 des Profilmagazins 3 in die Beladeposition 5 bewegt werden. Zum Entladen von in den Profilfächern 4 befindlichen Abstandhalterprofilen 2 können die Profilfächer 4 in die Entladeposition 6 bewegt werden.

Das in den Figuren gezeigte Profilmagazin 2 erlaubt die gleichzeitige Beladung und Entladung von Profilfächern 4. Dies wird auch durch die Anordnung der Beladeposition 5 und der Entladeposition 6 relativ zueinander ermöglicht. Bei anderen, in den Figuren nicht gezeigten Ausführungsbeispielen der Vorrichtung 1 können die Beladeposition 5 und die Entladeposition 6 auch anders angeordnet sein, sodass gegebenenfalls dann keine gleichzeitige Beladung und Entladung des Profilmagazins 3 mehr möglich ist.

Die Vorrichtung 1 umfasst einen Arbeitspuffer 7, der der Entladeposition 6 zugeordnet ist. In diesen Arbeitspuffer 7 können gleich mehrere zu bearbeitende Abstandhalterprofile 2 aus einem in Entladeposition 6 befindlichen Profilfach 4 ausgelagert werden. Der in den Figuren gezeigte Arbeitspuffer ist somit zur Aufnahme von mehreren, aus einem in Entladeposition 6 befindlichen Profilfach 4 ausgelagerten Abstandhalterprofilen 2 eingerichtet. Es ist möglich, ein einzelnes Abstandhalterprofil 2, mehrere Abstandhalterprofile 2 oder auch sämtliche Abstandhalterprofile 2 aus einem Profilfach 4 in den Arbeitspuffer 7 auszulagern.

Der der Entladeposition 6 zugeordnete Arbeitspuffer 7 ist damit selbst kein Bestandteil des Profilmagazins 3, sondern in einem dem Profilmagazin 3 nachgelagerter und damit außerhalb des Profilmagazins 3 befindlichen Bereich der Vorrichtung 1 ausgebildet und angeordnet. Das Profilmagazin 3 ist unabhängig vom Arbeitspuffer 7 beweglich, um die Profilfächer 4 wahlweise zwischen der Beladeposition 5 und der Entladeposition zu bewegen.

Die Vorrichtung 1 weist eine Auslagervorrichtung 14 auf, die zur Auslagerung von Abstandhalterprofilen 2 aus einem in Entladeposition 6 befindlichen Profilfach 4 in den Arbeitspuffer 7 eingerichtet ist. Die Auslagervorrichtung 14 ermöglich die automatisierte Auslagerung von Abstandhalterprofilen 2 in den Arbeitspuffer 7.

Figur 1 zeigt das auf der 8:00 Uhr-Position befindliche Profilfach 4 mit noch darin befindlichen Abstandhalterprofilen 2. Gemäß Figur 2 wurden sämtliche Abstandhalterprofile 2 aus dem Profilfach 4 in den Arbeitspuffer 7 ausgelagert.

Die beiden Pfeile, die dem Profilmagazin 3 in Figur 3 zugeordnet sind, verdeutlichen, dass das Profilmagazin 3, das als Rotationsmagazin ausgebildet ist, nach dem Entladen der Abstandhalterprofile 2 in den Arbeitspuffer 7 frei gedreht werden kann, um leere Profilfächer 4 mit neuen Abstandhalterprofilen 2 bestücken. Währenddessen ist eine Bearbeitung der im Arbeitspuffer 7 befindlichen Abstandhalterprofile 2 möglich.

Das Bestücken leerer Profilfächer 4 des Profilmagazins 3 ist dabei unabhängig von der Bearbeitung der im Arbeitspuffer 7 befindlichen Abstandhalterprofile 2 möglich. Dies begünstigt eine effiziente Bearbeitung der Abstandhalterprofile 2, die zuvor bei den in der Praxis verwendeten Profilmagazinen zur Bestückung der Profilfächer dieser Profilmagazine unterbrochen werden musste.

Wie zuvor bereits erwähnt, ist das Profilmagazin 3 als Rotationsmagazin ausgebildet und kann um eine Rotationsachse 8 gedreht werden, um die Profilfächer 4 des Profilmagazins 3 wahlweise in die Beladeposition 5 und in die Entladeposition 6 zu bewegen.

Die Profilfächer 4 können jeweils zumindest ein Adaptionselement 9 aufweisen, um beispielsweise Abmessungsunterschiede unterschiedlicher Typen von Abstandhalterprofilen 2 ausgleichen zu können. Mithilfe der Adaptionselemente 9 ist es somit möglich, unterschiedliche Typen von Abstandhalterprofilen 2 in den Profilfächern 4 sicher zu bevorraten. Bevorzugt weist jedes der Profilfächer 4 beidseits seines Aufnahmeraums 10 für die Abstandhalterprofile 2 im Profilfach 4 jeweils ein derartiges Adaptionselement 9 auf. Als Adaptionselemente 9 können beispielsweise Lippen, insbesondere Gummilippen, Leisten, insbesondere gefederte Leisten, und/oder Bürsten, beispielsweise Leistenbürsten verwendet werden.

Die Figuren 1-3 zeigen, dass die Vorrichtung 1 zumindest eine Bearbeitungsstation 11 aufweist, die dem Arbeitspuffer 7 in Materialflussrichtung durch die Vorrichtung 1 nachgelagert ist.

Bei dem in den Figuren gezeigten Ausführungsbeispiel der Vorrichtung 1 weist diese als Bearbeitungsstation 11 eine Ablängstation auf, die dazu eingerichtet ist, Profilschenkel von den Abstandhalterprofilen in der gewünschten Länge abzutrennen. Die Profilschenkel können nachfolgend dann zu einem Abstandhalterrahmen beispielsweise für eine Isolierglasscheibe zusammengefügt werden.

Teil der Vorrichtung 1 kann zudem auch eine Biegestation sein, in der Abstandhalterprofile 2 und/oder Profilschenkel gebogen werden können.

Teil der Vorrichtung 1 kann zudem auch eine Fügestation sein, in der von Abstandhalterprofilen 2 abgelängte Profilschenkel zu Abstandhalterrahmen miteinander verbunden werden können.

Die Vorrichtung 1 kann als Bearbeitungsstation 11 zudem auch eine Befüllstation umfassen, mit der Abstandhalterprofile 2 und/oder von diesen abgetrennte Profilschenkel beispielsweise mit Trockenmittel befüllt werden können.

Die Vorrichtung 1 kann zudem als Bearbeitungsstation 11 auch eine Auftragsvorrichtung, beispielsweise einen Tintenstrahldrucker, aufweisen, mit der Beschriftungen und/oder Dekore auf die Abstandhalterprofile 2 und/oder auf von diesen abgetrennte Profilschenkel aufgebracht werden können. Der Doppelpfeil in Figur 2, der der Menge an im Arbeitspuffer 7 befindlichen Abstandhalterprofilen 2 zugeordnet ist, veranschaulicht, dass die Abstandhalterprofile 2 bei Bedarf auch aus dem Arbeitspuffer zurück in ihr Profilfach 4 des Profilmagazins eingelagert werden können. Dies kann beispielsweise der Fall sein, wenn zur Bearbeitung eines Auftrags nicht sämtliche in den Arbeitspuffer 7 ausgelagerten Abstandhalterprofile 2 verarbeitet wurden, bevor der nächste Auftrag zu bearbeiten ist.

Das sogenannte aktive Abstandhalterprofil, das aktuell bearbeitet wird oder zuletzt bearbeitet wurde, ist mit 12 bezeichnet. Die Figuren zeigen, dass die aktiven Abstandhalterprofile 12 in den Profilfächern 4 immer die Abstandhalterprofile sind, die der Rotationsachse 8 des Profilmagazins 3 am nächsten sind und somit in den Profilfächern 4 innen liegen. Da das aktive Abstandhalterprofil 12 bei der gezeigten Ausführungsform der Vorrichtung 1 immer zur Mitte hin im jeweiligen Profilfach 4 des Profilmagazins 3 liegt, also eine Öffnung 13 des jeweiligen Profilfachs 4 zugänglich bleibt, können die Profilfächer 4 jederzeit mit Abstandhalterprofilen 2 nachbestückt werden, ohne dabei das aktive Abstandhalterprofil 12 zu verdecken oder manipulieren zu müssen.

In den Figuren ist zwar die Auslagerung sämtlicher in einem Profilfach 4 befindlicher Abstandhalterprofile 2 in den Arbeitspuffer 7 der Vorrichtung 1 gezeigt. Natürlich ist es aber auch möglich, nur eine Teilmenge von in einem Profilfach 4 enthaltenen Abstandhalterprofilen 2 oder auch nur einzelne Abstandhalterprofile 2 aus den Profilfächern 4 in den Arbeitspuffer 7 auszulagern.

Das erfindungsgemäße Konzept der Vorrichtung 1 sieht vor, dass das Profilmagazin 3 durch die Auslagerung von benötigten Abstandhalterprofilen 2 in den Arbeitspuffer 7 der Vorrichtung 1 freibeweglich, im gezeigten Ausführungsbeispiel frei drehbar, bleibt, um Profilfächer 4 mit Abstandhalterprofilen 2 bestücken zu können, ohne dass die eigentliche Bearbeitung von Abstandhalterprofilen 2 dazu unterbrochen werden müsste.

### Bezugszeichenliste

- 1: Vorrichtung
- 2: Abstandhalterprofil
- 3: Profilmagazin
- 4: Profilfach
- 5: Beladeposition
- 6: Entladeposition
- 7: Arbeitspuffer
- 8: Rotationsachse von 3
- 9: Adaptionselement
- 10: Aufnahmeraum
- 11: Bearbeitungsstation
- 12: aktives Abstandhalterprofil
- 13: Öffnung von 4
- 14: Auslagervorrichtung

## Patentansprüche

1. Vorrichtung (1) zur Bearbeitung von Abstandhalterprofilen (2) für die Fertigung von Abstandhalterrahmen für beispielsweise Isolierglasscheiben, wobei die Vorrichtung (1) ein Profilmagazin (3) mit zumindest zwei Profilfächern (4) zur Bevorratung von Abstandhalterprofilen (2), vorzugsweise unterschiedlichen Typs, aufweist, wobei dem Profilmagazin (3) zumindest eine Beladeposition (5) und eine Entladeposition (6) zugeordnet ist, wobei die Profilfächer (4) zum Beladen mit Abstandhalterprofilen (2) in die Beladeposition (5) und zum Entladen von in den Profilfächern (4) befindlichen Abstandhalterprofilen (2) in die Entladeposition (6) bewegbar sind, wobei das Profilmagazin (3) als Rotationsmagazin ausgebildet und um eine Rotationsachse (8) drehbar ist, um die Profilfächer (4) wahlweise in die zumindest eine Beladeposition (5) und in die zumindest eine Entladeposition (6) zu bewegen, und wobei die Vorrichtung (1) zumindest einen Arbeitspuffer (7) umfasst, der der zumindest einen Entladeposition (6) zugeordnet ist, **dadurch gekennzeichnet, dass** der Arbeitspuffer (7) zur Aufnahme zumindest eines Abstandhalterprofils (2) aus einem in Entladeposition (6) befindlichen Profilfach (4) eingerichtet ist.

2. Vorrichtung (1) nach Anspruch 1, wobei der Arbeitspuffer (7) zur Aufnahme von zumindest zwei oder mehr Abstandhalterprofilen (2) aus einem in Entladeposition (6) befindlichen Profilfach (4) eingerichtet ist und/oder wobei der Arbeitspuffer (7) in einem Bereich der Vorrichtung (1) außerhalb des Profilmagazins (3) angeordnet ist.

3. Vorrichtung (1) nach Anspruch 1 oder 2, wobei das Profilmagazin (3) unabhängig vom Arbeitspuffer (7) beweglich ist, um die Profilfächer (4) wahlweise in die zumindest eine Beladeposition (5) und in die zumindest eine Entladeposition (6) zu bewegen.

4. Vorrichtung (1) nach einem der vorherigen Ansprüche, wobei die Vorrichtung (1) eine Auslagervorrichtung (14) umfasst, die zur Auslagerung von Abstandhalterprofilen (2) aus einem in Entladeposition (6) befindlichen Profilfach (4) in den Arbeitspuffer (7) eingerichtet ist.

5. Vorrichtung (1) nach einem der vorherigen Ansprüche, wobei die Profilfächer (4) jeweils zumindest ein Adaptionselement (9), vorzugsweise beidseits eines Aufnahmeraums (10) für Abstandhalterprofile (2) im Profilfach (4) jeweils ein Adaptionselement (9), aufweisen.

6. Vorrichtung (1) nach dem vorherigen Anspruch, wobei das zumindest eine Adaptionselement (9) eine Lippe, insbesondere eine Gummilippe, eine, insbesondere gefederte, Leiste und/oder eine Bürste, beispielsweise eine Leistenbürste, ist.

7. Vorrichtung (1) nach einem der vorherigen Ansprüche, wobei die Vorrichtung (1) zumindest eine Bearbeitungsstation (11) aufweist, vorzugsweise die dem Arbeitspuffer (7) in Materialflussrichtung durch die Vorrichtung (1) nachgelagert ist.

8. Vorrichtung (1) nach dem vorherigen Anspruch, wobei die Vorrichtung (1) als zumindest eine Bearbeitungsstation (11) eine Ablängstation, eine Biegestation, eine Fügestation und/oder eine Befüllstation mit einer Befüllvorrichtung und/oder eine Auftragsvorrichtung umfasst.

## Claims

1. Device (1) for processing spacer profiles (2) for the production of spacer frames for insulating glass panes, for example, wherein the device (1) has a profile magazine (3) having at least two profile compartments (4) for storing spacer profiles (2), preferably of different types, wherein the profile magazine (3) is assigned at least one loading position (5) and one unloading position (6), wherein the profile compartments (4) are movable into the loading position (5) for loading spacer profiles (2) and into the unloading position (6) for unloading spacer profiles (2) located in the profile compartments (4), wherein the profile magazine (3) is designed as a rotational magazine and is rotatable about an axis of rotation (8) in order to move the profile compartments (4) selectively into the at least one loading position (5) and into the at least one unloading position (6), and wherein the device (1) comprises at least one working buffer (7), which is assigned to the at least one unloading position (6), **characterized in that** the working buffer (7) is set up to receive at least one spacer profile (2) from a profile compartment (4) located in the unloading position (6).

2. Device (1) according to claim 1, wherein the working buffer (7) is set up to receive at least two or more spacer profiles (2) from a profile compartment (4) located in the unloading position (6) and/or wherein the working buffer (7) is arranged in a region of the device (1) outside the profile magazine (3).

3. Device (1) according to claim 1 or 2, wherein the profile magazine (3) is movable independently of the working buffer (7) in order to move the profile compartments (4) selectively into the at least one loading position (5) and into the at least one unloading position (6).

4. Device (1) according to one of the preceding claims, wherein the device (1) comprises a retrieval device (14) which is set up for retrieving spacer profiles (2) from a profile compartment (4) located in the unloading position (6) into the working buffer (7).

5. Device (1) according to one of the preceding claims, wherein the profile compartments (4) each have at least one adaptation element (9), preferably an adaptation element (9) on both sides of a receiving space (10) for spacer profiles (2) in the profile compartment (4).

6. Device (1) according to the preceding claim, wherein the at least one adaptation element (9) is a lip, in particular a rubber lip, a strip, in particular a spring-loaded strip, and/or a brush, for example a strip brush.

7. Device (1) according to one of the preceding claims, wherein the device (1) comprises at least one processing station (11), preferably downstream of the working buffer (7) in the direction of material flow through the device (1).

8. Device (1) according to the preceding claim, wherein the device (1) comprises as at least one processing station (11) a cutting station, a bending station, a joining station and/or a filling station with a filling device and/or an application device.

## Revendications

1. Dispositif (1) pour l'usinage de profilés intercalaires (2) destinés à la fabrication de cadres intercalaires, par exemple, pour des vitrages isolants, lequel dispositif (1) comporte un magasin de profilés (3) avec au moins deux compartiments à profilés (4) destinés à contenir une réserve de profilés intercalaires (2), de préférence de types différents, le magasin de profilés (3) étant associé à au moins une position de chargement (5) et une position de déchargement (6), les compartiments à profilés (4) pouvant être déplacés dans la position de chargement (5) pour le chargement de profilés intercalaires (2) et dans la position de déchargement (6) pour le déchargement de profilés intercalaires (2) qui se trouvent dans les compartiments à profilés (4), le magasin de profilés (3) étant conçu comme un magasin tournant et étant capable de rotation autour d'un axe de rotation (8) pour déplacer les compartiments à profilés (4) sélectivement dans l'au moins une position de chargement (5) et dans l'au moins une position de déchargement (6), et le dispositif (1) comprenant au moins un tampon de travail (7) qui est associé à l'au moins une position de déchargement (6), **caractérisé en ce que** le tampon de travail (7) est configuré pour recevoir au moins un profilé intercalaire (2) tiré d'un compartiment à profilés (4) qui se trouve dans la position de déchargement (6).

2. Dispositif (1) selon la revendication 1, dans lequel le tampon de travail (7) est configuré pour recevoir au moins deux ou plusieurs profilés intercalaires (2) tirés d'un compartiment à profilés (4) qui se trouve dans la position de déchargement (6) et/ou dans lequel le tampon de travail (7) est disposé dans une zone du dispositif (1) extérieure au magasin de profilés (3).

3. Dispositif (1) selon la revendication 1 ou 2, dans lequel le magasin de profilés (3) peut être déplacé indépendamment du tampon de travail (7) afin de déplacer sélectivement les compartiments à profilés (4) dans l'au moins une position de chargement (5) et dans l'au moins une position de déchargement (6).

4. Dispositif (1) selon l'une des revendications précédentes, lequel dispositif (1) comprend un dispositif d'extraction (14) qui est configuré pour sortir des profilés intercalaires (2) d'un compartiment à profilés (4) qui se trouve dans la position de déchargement (6) vers le tampon de travail (7).

5. Dispositif (1) selon l'une des revendications précédentes, dans lequel les compartiments à profilés (4) comportent chacun au moins un élément adaptateur (9), de préférence un élément adaptateur (9) de chaque côté d'un espace de logement (10) pour des profilés intercalaires (2) dans le compartiment à profilés (4).

6. Dispositif (1) selon la revendication précédente, dans lequel l'au moins un élément adaptateur (9) est une lèvre, en particulier une lèvre en caoutchouc, un listeau, en particulier sur ressorts, et/ou une brosse, par exemple une brosse en listeau.

7. Dispositif (1) selon l'une des revendications précédentes, lequel dispositif (1) comporte au moins un poste d'usinage (11), qui est de préférence disposé après le tampon de travail (7) dans le sens de circulation du matériau à travers le dispositif (1).

8. Dispositif (1) selon la revendication précédente, lequel dispositif (1) comprend, comme au moins un poste d'usinage (11), un poste de recoupe, un poste de pliage, un poste d'assemblage et/ou un poste de remplissage avec un dispositif de jointoiement et/ou un dispositif d'application.
